# EUROPÄISCHE PATENTSCHRIFT

(11) **EP 3 810 995 B1**
(45) Veröffentlichungstag und Bekanntmachung des Hinweises auf die Patenterteilung: **31.07.2024**
(21) Anmeldenummer: 19730965.1
(22) Anmeldetag: 24.05.2019
(51) Int. Cl.: F24C 15/34

(54) **HAUSHALTSGERÄTEVORRICHTUNG**
DOMESTIC APPLIANCE DEVICE
DISPOSITIF D'APPAREIL ÉLECTROMÉNAGER

(30) Priorität: 21.06.2018 ES 201830619
(43) Veröffentlichungstag der Anmeldung: 28.04.2021
(73) Patentinhaber: BSH Hausgeräte GmbH, 81739 München (DE)
(72) Erfinder: FELICES BETRAN, Jorge, 22003 Huesca (ES); GALINDO PEREZ, Juan Jose, 50007 Zaragoza (ES); HERNANDEZ BLASCO, Pablo Jesus, 50019 Zaragoza (ES); JACA EQUIZA, Izaskun, 50008 Zaragoza (ES); LOPE MORATILLA, Ignacio, 50010 Zaragoza (ES); MARTIN GOMEZ, Damaso, 50012 Zaragoza (ES)
(86) Internationale Anmeldenummer: PCT/IB2019/054316
(87) Internationale Veröffentlichungsnummer: WO 2019/243920

(56) Entgegenhaltungen:
- DE-A1- 19 822 034
- DE-A1- 2 102 015
- DE-U1- 8 513 460

## Beschreibung

Die Erfindung betrifft eine Haushaltsgerätevorrichtung nach dem Anspruch 1.

Aus dem Stand der Technik ist bereits eine als Backofenvorrichtung ausgebildete Haushaltsgerätevorrichtung mit einer Isolationseinheit bekannt. Die Isolationseinheit ist zu einer elektrischen Isolierung zwischen einer ersten Baueinheit, welche als eine Muffel eines Backofens ausgebildet ist, und einer zweiten Baueinheit vorgesehen, welche als eine Induktionsheizleitung des Backofens ausgebildet ist. In einem montierten Zustand ist die Isolationseinheit zu einem Großteil zwischen der ersten Baueinheit und der zweiten Baueinheit angeordnet. Die Isolationseinheit ist in einem montierten Zustand flächig auf einer Wandung der ersten Baueinheit angeordnet. Im Fall einer thermischen Erhitzung der Isolationseinheit, beispielsweise durch einen in der Muffel stattfindenden Garvorgang, besteht die Gefahr einer Verformung der Isolationseinheit, wodurch eine optimale Anordnung der oberhalb der Isolationseinheit angeordneten Induktionsheizleitung relativ zu der Muffel gestört werden könnte. Entsprechender Stand der Technik ist den Dokumenten DE 198 22 034 A1 und DE 21 02 015 A1 zu entnehmen.

Die Aufgabe der Erfindung besteht insbesondere darin, eine gattungsgemäße Vorrichtung mit einer vorteilhaften Konstruktion bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Es wird eine Haushaltsgerätevorrichtung, insbesondere eine Haushaltsgargerätevorrichtung, vorteilhaft eine Backofenvorrichtung und vorzugsweise eine Induktionsbackofenvorrichtung, vorgeschlagen mit zumindest einer Isolationseinheit, welche zu einer insbesondere elektrischen und/oder thermischen Isolierung zwischen zumindest einer ersten Baueinheit und zumindest einer zweiten Baueinheit vorgesehen ist und welche zumindest ein Verlegungshilfselement, das zu einer Anpassung einer äußeren Gestalt und/oder Formgebung der Isolierungseinheit an die erste Baueinheit zum Zweck einer Verlegung der Isolierungseinheit vorgesehen ist, und zumindest ein Ausdehnungsausgleichselement aufweist, das dazu vorgesehen ist, eine thermische Ausdehnung zumindest eines Teilbereichs der Isolationseinheit wenigstens im Wesentlichen auszugleichen.

Durch eine derartige Ausgestaltung kann eine vorteilhafte Konstruktion erreicht werden.

Es kann, insbesondere durch das Ausdehnungsausgleichselement, insbesondere eine Verformung der Isolationseinheit gezielt verhindert werden, wodurch selbst bei hohen Temperaturen eine optimale Anordnung der zweiten Baueinheit relativ zu der ersten Baueinheit und/oder eine optimale Beheizung von innerhalb der ersten Baueinheit angeordnetem Gargut gewährleistet werden kann. Durch das Verlegungshilfselement kann die Isolationseinheit insbesondere flexibel und/oder an einem beliebigen Teilbereich an der ersten Baueinheit angeordnet werden, und zwar insbesondere unabhängig von einer Formgebung der Baueinheit in dem Teilbereich. Insbesondere kann eine optimale, insbesondere elektrische und/oder thermische Isolation zwischen der ersten Baueinheit und der zweiten Baueinheit ermöglicht werden, wodurch insbesondere eine langlebige Ausgestaltung erzielt werden kann.

Unter einer "Haushaltsgerätevorrichtung", insbesondere unter einer "Gargerätevorrichtung", vorteilhaft unter einer "Backofenvorrichtung" und besonders vorteilhaft unter einer "Induktionsbackofenvorrichtung" soll insbesondere zumindest ein Teil, insbesondere eine Unterbaugruppe, eines Haushaltsgeräts, insbesondere eines Gargeräts, vorteilhaft eines Backofens und besonders vorteilhaft eines Induktionsbackofens, verstanden werden. Beispielsweise könnte es sich bei einem die Haushaltsgerätevorrichtung aufweisenden Haushaltsgerät um eine Kühltruhe und vorteilhaft um einen Kühl- und/oder Gefrierschrank handeln. Ein die Haushaltsgerätevorrichtung aufweisendes Haushaltsgerät könnte alternativ oder zusätzlich insbesondere ein Reinigungsgerät, wie beispielsweise eine Spülmaschine und/oder eine Waschmaschine und/oder ein Trockner, sein. Vorteilhaft handelt es sich bei einem die Haushaltsgerätevorrichtung aufweisenden Haushaltsgerät um ein Gargerät. Ein als Gargerät ausgebildetes Haushaltsgerät könnte beispielsweise ein Kochfeld, vorzugsweise ein Induktionskochfeld, und/oder eine Mikrowelle und/oder ein Grillgerät und/oder ein Dampfgargerät sein. Vorteilhaft ist ein als Gargerät ausgebildetes Haushaltsgerät ein Backofen und vorzugsweise ein Induktionsbackofen.

Beispielsweise könnte die zweite Baueinheit größer sein als die erste Baueinheit. Vorteilhaft ist die erste Baueinheit größer als die zweite Baueinheit. Unter der Wendung, dass ein Objekt "größer" ist als ein weiteres Objekt, soll insbesondere verstanden werden, dass das Objekt eine Masse und/oder ein Volumen aufweist, welches mindestens 110 %, insbesondere mindestens 120 %, vorteilhaft mindestens 150 %, besonders vorteilhaft mindestens 175 %, vorzugsweise mindestens 200 % und besonders bevorzugt mindestens 250 % einer Masse und/oder eines Volumens des weiteren Objekts beträgt.

Beispielsweise könnte die erste Baueinheit in einer Einbaulage oberhalb der zweiten Baueinheit angeordnet sein. In einer Einbaulage ist die zweite Baueinheit insbesondere oberhalb der ersten Baueinheit angeordnet.

Die Haushaltsgerätevorrichtung weist insbesondere die erste Baueinheit auf. Bei der ersten Baueinheit könnte es sich beispielweise um eine Aufstellplatte und/oder um eine Kochfeldplatte handeln, welche insbesondere zu einem Aufstellen von Gargeschirr vorgesehen sein könnte. Vorteilhaft handelt es sich bei der ersten Baueinheit um eine Muffel, welche insbesondere zumindest einen Garraum wenigstens teilweise definiert und/oder begrenzt, der insbesondere zu einer Einbringung von Gargut, insbesondere zum Zweck einer Erhitzung und/oder Garung, vorgesehen ist. Unter der Wendung, dass die Muffel zumindest einen Garraum "wenigstens teilweise" definiert und/oder begrenzt, soll insbesondere verstanden werden, dass die Muffel den Garraum alleine und/oder gemeinsam mit zumindest einer weiteren Einheit, beispielsweise mit zumindest einer Tür, definiert und/oder begrenzt.

Die Haushaltsgerätevorrichtung weist insbesondere die zweite Baueinheit auf. Bei der zweiten Baueinheit könnte es sich beispielweise um eine Elektronikeinheit und/oder um eine Steuereinheit und/oder um eine Bedienerschnittstelle handeln. Vorteilhaft handelt es sich bei der zweiten Baueinheit um zumindest eine Heizeinheit. Unter einer "Heizeinheit" soll in diesem Zusammenhang insbesondere eine Einheit verstanden werden, welche dazu vorgesehen ist, in wenigstens einem Betriebszustand zumindest einem zu beheizenden Objekt zum Zweck einer Beheizung des zu beheizenden Objekts Energie zuzuführen. Beispielsweise könnte die Heizeinheit als Widerstandsheizeinheit ausgebildet sein und insbesondere dazu vorgesehen sein, Energie in Wärme umzuwandeln und diese dem zu beheizenden Objekt zum Zweck einer Beheizung des zu beheizenden Objekt zuzuführen. Alternativ oder zusätzlich könnte die Heizeinheit als Induktionsheizeinheit ausgebildet sein und insbesondere dazu vorgesehen sein, Energie in Form eines elektromagnetischen Wechselfelds dem zu beheizenden Objekt zuzuführen, wobei die dem zu beheizenden Objekt zugeführte Energie insbesondere in dem zu beheizenden Objekt in Wärme umgewandelt werden könnte. Das zu beheizende Objekt könnte beispielsweise ein Gargeschirr und/oder zumindest eine Wandung, insbesondere zumindest eine Muffelwandung, sein.

Insbesondere ist die Isolationseinheit in wenigstens einem montierten Zustand wenigstens zu einem Großteil zwischen der ersten Baueinheit und der zweiten Baueinheit angeordnet. Bei einer senkrechten Betrachtung auf eine Haupterstreckungsebene der Isolationseinheit erstreckt sich die Isolationseinheit insbesondere über einen Anteil von mindestens 20 %, insbesondere von mindestens 40 %, vorteilhaft von mindestens 60 %, besonders vorteilhaft von mindestens 70 % und vorzugsweise von mindestens 80 % einer Fläche, insbesondere einer Wandung, der ersten Baueinheit, an welcher die Isolationseinheit insbesondere angeordnet ist. Insbesondere ist in einer Einbaulage bei einer senkrechten Betrachtung auf eine Haupterstreckungsebene der Isolationseinheit eine Flächenerstreckung der Isolationseinheit größer als eine Flächenerstreckung der zweiten Baueinheit.

Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden.

Beispielsweise könnte die Isolationseinheit zumindest eine Hauptfunktion aufweisen, welche insbesondere in einer thermischen Isolation zwischen der ersten Baueinheit und der zweiten Baueinheit liegen könnte. Die Isolationseinheit weist insbesondere zumindest eine Hauptfunktion auf, welche insbesondere in einer elektrischen Isolation zwischen der ersten Baueinheit und der zweiten Baueinheit liegt. Insbesondere weist die Isolationseinheit, insbesondere zusätzlich zu der Hauptfunktion in Form der elektrischen Isolation zwischen der ersten Baueinheit und der zweiten Baueinheit, zumindest eine Nebenfunktion auf, welche insbesondere in einer thermischen Isolation zwischen der ersten Baueinheit und der zweiten Baueinheit liegt.

Unter der Wendung, dass die Isolationseinheit zu einer Isolierung "zwischen" zumindest einer ersten Baueinheit und zumindest einer zweiten Baueinheit vorgesehen ist, soll insbesondere verstanden werden, dass die Isolationseinheit zu einer Isolation der ersten Baueinheit gegenüber der zweiten Baueinheit und/oder zu einer Isolation der zweiten Baueinheit gegenüber der ersten Baueinheit und/oder sowohl zu einer Isolation der der ersten Baueinheit gegenüber der zweiten Baueinheit als auch der zweiten Baueinheit gegenüber der ersten Baueinheit vorgesehen ist.

In wenigstens einem Betriebszustand reduziert die Isolationseinheit insbesondere einen Übertritt von Energie, insbesondere von elektrischer Energie und/oder von thermischer Energie, zwischen der ersten Baueinheit und der zweiten Baueinheit insbesondere messbar, und zwar insbesondere in einem Vergleich zu einer Ausgestaltung unter Vermeidung und/oder unter Abwesenheit einer Isolationseinheit. Die Isolationseinheit nimmt in wenigstens einem Betriebszustand insbesondere die Energie von der ersten Baueinheit und/oder von der zweiten Baueinheit auf und absorbiert diese Energie insbesondere wenigstens zu einem Großteil und/oder verhindert insbesondere eine Übertragung der Energie zwischen der ersten Baueinheit und der zweiten Baueinheit. Insbesondere reduziert die Isolationseinheit in wenigstens einem Betriebszustand eine Wahrscheinlichkeit eines insbesondere elektrischen Kurzschlusses zwischen der ersten Baueinheit und der zweiten Baueinheit insbesondere messbar, und zwar insbesondere in einem Vergleich zu einer Ausgestaltung unter Vermeidung und/oder unter Abwesenheit einer Isolationseinheit. Insbesondere reduziert die Isolationseinheit in wenigstens einem Betriebszustand eine Wahrscheinlichkeit einer Wärmeübertragung zwischen der ersten Baueinheit und der zweiten Baueinheit insbesondere messbar, und zwar insbesondere in einem Vergleich zu einer Ausgestaltung unter Vermeidung und/oder unter Abwesenheit einer Isolationseinheit. Insbesondere ist mittels des Verlegungshilfselements eine äußere Gestalt und/oder Formgebung der Isolationseinheit veränderbar und/oder an eine äußere Gestalt und/oder Formgebung der ersten Baueinheit anpassbar. Die Isolationseinheit ist mittels des Verlegungshilfselements, insbesondere in einfacher Art und Weise, knickbar und/oder biegbar. Insbesondere sind mittels des Verlegungshilfselements zumindest zwei Teilbereiche der Isolationseinheit, welche in wenigstens einem demontierten Zustand insbesondere benachbart zueinander angeordnet sein können, übereinander und/oder überlappend anordenbar, und zwar insbesondere bezüglich zumindest einer Richtung, die insbesondere senkrecht zu einer Haupterstreckungsebene zumindest eines der Teilbereiche ausgerichtet ist.

Unter einem "demontierten" Zustand, insbesondere der Isolationseinheit, soll insbesondere ein Zustand verstanden werden, in welchem die Isolationseinheit insbesondere wenigstens zu einem Großteil innerhalb einer Ebene angeordnet ist und/oder in welchem die Isolationseinheit insbesondere in einer Ebene abgewickelt ist. Der demontierte Zustand ist insbesondere zeitlich betrachtet vor einer Montage der Isolationseinheit und/oder vor einer Anordnung der Isolationseinheit an der ersten Baueinheit angesiedelt. In dem demontierten Zustand nimmt die Isolationseinheit insbesondere bei einer senkrechten Betrachtung auf zumindest einen Teilbereich der Isolationseinheit in einer Ebene, welche durch den Teilbereich aufgespannt ist, eine maximale Flächenerstreckung an. Insbesondere ist die Isolationseinheit in dem demontieren Zustand frei von Knicken und/oder Wellungen und/oder Verbiegungen.

Unter der Wendung, dass das Ausdehnungsausgleichselement dazu vorgesehen ist, eine thermische Ausdehnung zumindest eines Teilbereichs der Isolationseinheit wenigstens im Wesentlichen "auszugleichen", ist erfindungsgemäß zu verstehen, dass das Ausdehnungsausgleichselement in wenigstens einem Betriebszustand eine Übertragung der thermischen Ausdehnung des Teilbereichs von dem Teilbereich auf zumindest einen, insbesondere den Teilbereich umgebenden und/oder zu dem Teilbereich benachbarten, weiteren Teilbereich der Isolationseinheit wenigstens im Wesentlichen verhindert und/oder reduziert, und zwar insbesondere in einem Vergleich zu einer Ausgestaltung unter Vermeidung und/oder unter Abwesenheit des Ausdehnungsausgleichselements. Insbesondere absorbiert das Ausdehnungsausgleichselement in wenigstens einem Betriebszustand eine thermische Ausdehnung des Teilbereichs der Isolationseinheit wenigstens zu einem Großteil. Das Ausdehnungsausgleichselement reduziert in wenigstens einem Betriebszustand insbesondere eine thermische Ausdehnung des Teilbereichs der Isolationseinheit, und zwar insbesondere in einem Vergleich zu einer Ausgestaltung unter Vermeidung und/oder unter Abwesenheit des Ausdehnungsausgleichselements.

Das Ausdehnungsausgleichselement ist insbesondere in einem Bereich der Isolationseinheit angeordnet, in welchem in einem Heizbetriebszustand maximale thermische Spannungen in der Isolationseinheit auftreten. Insbesondere ist eine Längserstreckungsrichtung des Ausdehnungsausgleichselements wenigstens im Wesentlichen senkrecht zu einer Richtung der thermischen Spannungen ausgerichtet. Das Verlegungshilfselement ist insbesondere in einem Bereich der Isolationseinheit, in welchem in einem Heizbetriebszustand geringe thermische Spannungen in der Isolationseinheit auftreten.

Unter einer "Längserstreckungsrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere maximal 8°, vorteilhaft maximal 5° und besonders vorteilhaft maximal 2° aufweist.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner wird vorgeschlagen, dass eine Längserstreckungsrichtung zumindest eines Abschnitts des Verlegungshilfselements in wenigstens einem demontierten Zustand winklig zu einer Längserstreckungsrichtung zumindest eines Abschnitts des Ausdehnungsausgleichselements ausgerichtet ist. Insbesondere sind der Abschnitt des Verlegungshilfselements und der Abschnitt des Ausdehnungsausgleichselements in wenigstens einem demontierten Zustand wenigstens zu einem Großteil in einer insbesondere gemeinsamen Ebene angeordnet, welche insbesondere von der Isolationseinheit aufgespannt ist. Das Verlegungshilfselement könnte beispielsweise genau einen Abschnitt aufweisen, welcher insbesondere eine Gestalt und/oder Formgebung des Verlegungshilfselements wenigstens zu einem Großteil und vorteilhaft vollständig definieren könnte. Alternativ könnte das Verlegungshilfselement insbesondere zumindest zwei, insbesondere zumindest drei, vorteilhaft zumindest vier, besonders vorteilhaft zumindest fünf, vorzugsweise zumindest sieben und besonders bevorzugt mehrere Abschnitte aufweisen, welcher insbesondere gemeinsam eine Gestalt und/oder Formgebung des Verlegungshilfselements wenigstens zu einem Großteil und vorteilhaft vollständig definieren könnten. Das Ausdehnungsausgleichselement könnte beispielsweise genau einen Abschnitt aufweisen, welcher insbesondere eine Gestalt und/oder Formgebung des Ausdehnungsausgleichselements wenigstens zu einem Großteil und vorteilhaft vollständig definieren könnte. Alternativ könnte das Ausdehnungsausgleichselement insbesondere zumindest zwei, insbesondere zumindest drei, vorteilhaft zumindest vier, besonders vorteilhaft zumindest fünf, vorzugsweise zumindest sieben und besonders bevorzugt mehrere Abschnitte aufweisen, welches insbesondere gemeinsam eine Gestalt und/oder Formgebung des Ausdehnungsausgleichselements wenigstens zu einem Großteil und vorteilhaft vollständig definieren könnte. Unter der Wendung, dass eine Richtung "winklig" zu einer weiteren Richtung ausgerichtet ist, soll insbesondere verstanden werden, dass die Richtung mit der weiteren Richtung, insbesondere in einer Ebene, innerhalb welcher die Richtung und die weitere Richtung angeordnet sind und welche insbesondere von der Isolationseinheit aufgespannt ist, einen minimalen Winkel von mehr als 0° und von maximal 90° einschließt.

Insbesondere schließt die Längserstreckungsrichtung des Abschnitts des Verlegungshilfselements in wenigstens einem demontierten Zustand einen minimalen Winkel von mindestens 5°, insbesondere von mindestens 10°, vorteilhaft von mindestens 15°, besonders vorteilhaft von mindestens 20°, vorzugsweise von mindestens 30° und besonders bevorzugt von mindestens 40° mit der Längserstreckungsrichtung des Abschnitts des Ausdehnungsausgleichselements ein. Insbesondere schließt die Längserstreckungsrichtung des Abschnitts des Verlegungshilfselements in wenigstens einem demontierten Zustand einen minimalen Winkel von maximal 90°, insbesondere von maximal 85°, vorteilhaft von maximal 80°, besonders vorteilhaft von maximal 70°, vorzugsweise von maximal 60° und besonders bevorzugt von maximal 50° mit der Längserstreckungsrichtung des Abschnitts des Ausdehnungsausgleichselements ein. Dadurch können der Abschnitt des Verlegungshilfselements und der Abschnitt des Ausdehnungsausgleichselements insbesondere flexibel relativ zueinander angeordnet werden, und zwar insbesondere in einer Weise, um eine optimale Funktionsfähigkeit des Verlegungshilfselements und des Ausdehnungsausgleichselements zu gewährleisten. Insbesondere kann eine optimale Verlegung der Isolationseinheit ermöglicht und/oder thermische Ausdehnung des Teilbereichs der Isolationseinheit optimal ausgeglichen werden.

Erfindungsgemäß weist das Verlegungshilfselement in wenigstens einem demontierten Zustand zumindest einen Einschnitt der Isolationseinheit auf Beispielsweise könnte das Verlegungshilfselement zumindest zwei, insbesondere zumindest drei, vorteilhaft zumindest vier, besonders vorteilhaft zumindest fünf, vorzugsweise zumindest sieben und besonders bevorzugt mehrere Einschnitte aufweisen, welche insbesondere ineinander übergehen könnten und welche insbesondere voneinander verschiedene Längserstreckungsrichtungen aufweisen könnten, die insbesondere winklig relativ zueinander ausgerichtet sein könnten. Das Verlegungshilfselement weist insbesondere genau einen Einschnitt auf, welcher insbesondere geradlinig ausgebildet ist. Erfindungsgemäß ist ein "Einschnitt" ein Schlitz und/oder eine längliche Ausnehmung, welcher/welche beispielsweise mittels zumindest eines Schneidprozesses und/oder mittels zumindest eines von einem Schneidprozess verschiedenen Prozesses hergestellt und/oder in die Isolationseinheit eingebracht sein könnte. Dadurch kann insbesondere eine kostengünstige und/oder einfache Herstellung erzielt werden. Insbesondere kann auf einfache Art und Weise eine optimale und/oder maximale Wirkung erreicht werden, wodurch insbesondere eine hohe Effizienz ermöglicht werden kann.

Weiterhin wird vorgeschlagen, dass das Verlegungshilfselement in wenigstens einem demontierten Zustand an eine seitliche Berandung der Isolationseinheit angrenzt und insbesondere ausgehend von der seitlichen Berandung der Isolationseinheit, an welche das Verlegungshilfselement in wenigstens einem demontierten Zustand angrenzt, in Richtung zumindest einer weiteren seitlichen Berandung der Isolationseinheit und/oder in Richtung eines Innenbereichs der Isolationseinheit weist. Unter einer "seitlichen" Berandung der Isolationseinheit in wenigstens einem demontierten Zustand soll insbesondere eine Berandung und/oder eine Kante verstanden werden, welche in dem demontierten Zustand eine Flächenerstreckung der Isolationseinheit, die die Isolationseinheit insbesondere bei einer senkrechten Betrachtung auf eine Haupterstreckungsebene der Isolationseinheit in der Haupterstreckungsebene aufspannt, begrenzt und/oder definiert und/oder berandet. Dadurch kann insbesondere eine optimale Anpassung einer äußeren Gestalt der Isolierungseinheit an die erste Baueinheit und/oder eine optimale Verlegung der Isolierungseinheit an der ersten Baueinheit ermöglicht werden. Insbesondere kann das Verlegungshilfselement in einfacher und/oder unkomplizierter Art und Weise hergestellt werden, da insbesondere eine einfache Zugänglichkeit bei einer Herstellung des Verlegungshilfselements gewährleistet werden kann.

Beispielsweise könnte das Verlegungshilfselement in wenigstens einem demontierten Zustand winklig zu der seitlichen Berandung der Isolationseinheit ausgerichtet sein und/oder insbesondere einen minimalen Winkel von wenigstens im Wesentlichen 90° mit der seitlichen Berandung einschließen. Vorzugsweise schließt das Verlegungshilfselement in wenigstens einem demontierten Zustand mit der seitlichen Berandung der Isolationseinheit einen minimalen Winkel von wenigstens im Wesentlichen 45° ein. Unter "wenigstens im Wesentlichen" soll in diesem Zusammenhang insbesondere verstanden werden, dass eine Abweichung von einem vorgegebenen Wert insbesondere maximal 25 %, vorzugsweise maximal 10 % und besonders bevorzugt maximal 5 % des vorgegebenen Werts abweicht. Dadurch kann insbesondere eine äußere Gestalt des Verlegungshilfselements insbesondere besonders optimal an die erste Baueinheit angepasst werden.

Zudem wird vorgeschlagen, dass das Ausdehnungsausgleichselement in wenigstens einem demontierten Zustand zumindest eine Materialschwächung der Isolationseinheit aufweist und insbesondere durch zumindest eine Materialschwächung der Isolationseinheit gebildet ist. Unter einer "Materialschwächung" eines Objekts soll insbesondere ein Teilbereich des Objekts verstanden werden, in welchem das Objekt relativ zu zumindest einem weiteren Teilbereich des Objekts und/oder relativ zu restlichen Teilbereichen des Objekts, welcher/welche insbesondere größer sein könnte/könnten als der Teilbereich und welcher/welche insbesondere das Objekt wenigstens zu einem Großteil definieren und/oder ausbilden könnte/könnten, zumindest eine reduzierte Materialstärke und/oder Dicke aufweist. Unter einer "Dicke" eines Objekts soll insbesondere eine kürzeste Erstreckung eines kleinsten gedachten geometrischen Quaders verstanden werden, welcher das Objekt gerade noch umgibt. Die Materialschwächung könnte beispielsweise eine Ausnehmung und/oder ein Loch und/oder ein Schlitz und/oder eine reduzierte Materialstärke und/oder eine Aussparung der Isolationseinheit sein. Vorteilhaft ist die Materialschwächung ein Einschnitt der Isolationseinheit. Dadurch kann insbesondere eine thermische Ausdehnung zumindest eines Teilbereichs der Isolationseinheit in einfacher Art und Weise optimal ausgeglichen werden, wodurch insbesondere eine Verformung der Isolationseinheit und/oder eine Bewegung der zweiten Baueinheit relativ zu der ersten Baueinheit vermieden werden kann.

Das Ausdehnungsausgleichselement könnte beispielsweise in wenigstens einem demontierten Zustand bei einer senkrechten Betrachtung auf eine Haupterstreckungsebene der Isolationseinheit an eine seitliche Berandung der Isolationseinheit angrenzen. Vorzugsweise ist das Ausdehnungsausgleichselement in wenigstens einem demontierten Zustand bei einer senkrechten Betrachtung auf eine Haupterstreckungsebene der Isolationseinheit vollständig innerhalb einer Flächenerstreckung der Isolationseinheit in der Haupterstreckungsebene angeordnet. Dadurch kann insbesondere eine hohe Stabilität ermöglicht werden.

Beispielsweise könnte die Haushaltsgerätevorrichtung genau eine, insbesondere einzige Isolationseinheit, und zwar insbesondere die Isolationseinheit, aufweisen. Vorzugsweise weist die Haushaltsgerätevorrichtung zumindest eine weitere Isolationseinheit auf, welche zumindest ein weiteres Verlegungshilfselement, das insbesondere zu einer Anpassung einer äußeren Gestalt der weiteren Isolierungseinheit an die erste Baueinheit zum Zweck einer Verlegung der weiteren Isolierungseinheit vorgesehen ist, und zumindest ein weiteres Ausdehnungsausgleichselement aufweist, das insbesondere dazu vorgesehen ist, eine thermische Ausdehnung zumindest eines Teilbereichs der weiteren Isolationseinheit wenigstens im Wesentlichen auszugleichen, und welche sich in zumindest einem Merkmal von der Isolationseinheit unterscheidet. Dadurch kann insbesondere eine Anordnung zumindest zweier Isolationseinheiten übereinander und/oder in überlappender Weise, und zwar insbesondere bezüglich einer senkrecht zu einer der Isolationseinheiten ausgerichteten Richtung, ermöglicht werden, wodurch insbesondere eine optimierte und/oder maximale Isolation zwischen der ersten Baueinheit und der zweiten Baueinheit erzielt werden kann.

Die Isolationseinheit und die weitere Isolationseinheit könnten sich in wenigstens einem demontierten Zustand beispielsweise durch eine Anzahl an Verlegungshilfselementen und/oder durch eine Anzahl an Ausdehnungsausgleichselementen voneinander unterscheiden. Alternativ oder zusätzlich könnten sich die Isolationseinheit und die weitere Isolationseinheit in wenigstens einem demontierten Zustand beispielsweise durch eine Anordnung zumindest eines Verlegungshilfselements und/oder zumindest eines Ausdehnungsausgleichselements relativ zu einer seitlichen Berandung der Isolationseinheit und/oder relativ zueinander unterscheiden. Beispielsweise könnten sich die Isolationseinheit und die weitere Isolationseinheit alternativ oder zusätzlich durch eine Flächenerstreckung und/oder durch eine äußere Formgebung unterscheiden. Vorzugsweise weisen die Isolationseinheit und die weitere Isolationseinheit in wenigstens einem demontierten Zustand wenigstens im Wesentlichen die gleiche Flächenerstreckung und vorteilhaft wenigstens im Wesentlichen die gleiche äußere Formgebung auf. Unter der Wendung, dass die Isolationseinheit und die weitere Isolationseinheit in wenigstens einem demontierten Zustand "wenigstens im Wesentlichen" die gleiche Flächenerstreckung aufweisen, soll insbesondere verstanden werden, dass in wenigstens einem demontierten Zustand ein Quotient einer Flächenerstreckung der Isolationseinheit und einer Flächenerstreckung der weiteren Isolationseinheit einen Wert von mindestens 0,9, insbesondere von mindestens 0,92, vorteilhaft von mindestens 0,94, besonders vorteilhaft von mindestens 0,96, vorzugsweise von mindestens 0,98 und besonders bevorzugt von mindestens 0,99 annimmt und/oder dass in wenigstens einem demontierten Zustand ein Quotient einer Flächenerstreckung der Isolationseinheit und einer Flächenerstreckung der weiteren Isolationseinheit einen Wert von maximal 1,1, insbesondere von maximal 1,08, vorteilhaft von maximal 1,06, besonders vorteilhaft von maximal 1,04, vorzugsweise von maximal 1,02 und besonders bevorzugt von maximal 1,01 annimmt. Dadurch können die Isolationseinheit und die weitere Isolationseinheit insbesondere in optimaler Weise übereinander und/oder überlappend angeordnet werden, wodurch insbesondere eine optimierte und/oder maximale Isolationswirkung ermöglicht werden kann.

Weiterhin wird vorgeschlagen, dass in wenigstens einem demontierten Zustand bei einer senkrechten Betrachtung auf eine Haupterstreckungsebene der Isolationseinheit und im Fall einer überlappenden Anordnung der Isolationseinheit und der weiteren Isolationseinheit das Verlegungshilfselement und das weitere Verlegungshilfselement überlappungsfrei angeordnet sind. Insbesondere liegen in wenigstens einem demontierten Zustand bei einer senkrechten Betrachtung auf eine Haupterstreckungsebene der Isolationseinheit und im Fall der überlappenden Anordnung zumindest eine seitliche Berandung der Isolationseinheit und zumindest eine seitliche Berandung der weiteren Isolationseinheit, insbesondere seitliche Berandungen der Isolationseinheit und seitliche Berandungen der weiteren Isolationseinheit, aufeinander auf und/oder übereinander. Dadurch kann insbesondere in einfacher und/oder unkomplizierter Weise ein direkter und/oder elektrisch leitender Kontakt der ersten Baueinheit und der zweiten Baueinheit zueinander vermieden werden, wodurch insbesondere eine hohe Funktionsfähigkeit und/oder eine hohe Funktionstüchtigkeit erzielt werden kann.

Ferner wird vorgeschlagen, dass in wenigstens einem demontierten Zustand bei einer senkrechten Betrachtung auf eine Haupterstreckungsebene der Isolationseinheit und im Fall einer überlappenden Anordnung der Isolationseinheit und der weiteren Isolationseinheit das Ausdehnungsausgleichselement und das weitere Ausdehnungsausgleichselement überlappungsfrei angeordnet sind. Dadurch kann insbesondere ein, insbesondere elektrisch leitender, Kontakt der ersten Baueinheit und der zweiten Baueinheit und/oder eine Entstehung von elektrischen Kurzschlüssen vermieden werden, wodurch insbesondere ein hoher Bedienkomfort und/oder eine langlebige Ausgestaltung und/oder eine hohe Funktionstüchtigkeit erzielt werden kann.

Die Isolationseinheit könnte beispielsweise asymmetrisch ausgebildet sein, wie beispielsweise bezüglich eines Mittelpunkts und/oder Schwerpunkts der Isolationseinheit. Insbesondere könnte die Haushaltsgerätevorrichtung, insbesondere im Fall einer asymmetrischen Isolationseinheit, zumindest eine zweite Isolationseinheit aufweisen, welche identisch zu der Isolationseinheit ausgebildet sein könnte. Insbesondere könnten die Isolationseinheit und die weitere Isolationseinheit wenigstens einem demontierten Zustand und im Fall einer überlappenden Anordnung der Isolationseinheit und der zweiten Isolationseinheit relativ zueinander verdreht angeordnet sein, beispielsweise durch Drehung der zweiten Isolationseinheit, insbesondere um eine Drehachse, welche senkrecht zu der zweiten Isolationseinheit ausgerichtet ist und durch einen Mittelpunkt und/oder Schwerpunkt der zweiten Isolationseinheit verläuft, um einen Winkel von wenigstens im Wesentlichen 90° und/oder von wenigstens im Wesentlichen 180°. In wenigstens einem demontierten Zustand und im Fall einer überlappenden Anordnung der Isolationseinheit und der zweiten Isolationseinheit könnten insbesondere das Verlegungshilfselement der Isolationseinheit und ein zweites Verlegungshilfselement der zweiten Isolationseinheit überlappungsfrei angeordnet sein. In wenigstens einem demontierten Zustand und im Fall einer überlappenden Anordnung der Isolationseinheit und der zweiten Isolationseinheit könnten insbesondere das Ausdehnungsausgleichselement der Isolationseinheit und ein zweites Ausdehnungsausgleichselement der zweiten Isolationseinheit überlappungsfrei angeordnet sein. Dadurch könnte insbesondere eine geringe Lagerhaltung und/oder eine geringe Bauteilevielfalt ermöglicht werden.

Vorzugsweise ist die Isolationseinheit und/oder die weitere Isolationseinheit symmetrisch ausgebildet, wodurch insbesondere eine einfache Montage erreicht werden kann.

Beispielsweise könnte die Isolationseinheit einstückig ausgebildet sein und die weitere Isolationseinheit zumindest ein weiteres erstes Isolationsteilelement und zumindest ein weiteres zweites Isolationsteilelement aufweisen, welche insbesondere zu einer modulartigen Montage vorgesehen sein könnten. Alternativ könnte beispielsweise die weitere Isolationseinheit einstückig ausgebildet sein und die Isolationseinheit zumindest ein erstes Isolationsteilelement und zumindest ein zweites Isolationsteilelement aufweisen, welche insbesondere zu einer modulartigen Montage vorgesehen sein könnten. Vorzugsweise ist die Isolationseinheit einstückig ausgebildet und, insbesondere zusätzlich zu der ersten Isolationseinheit, insbesondere die weitere Isolationseinheit einstückig ausgebildet. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Dadurch kann insbesondere eine stabile Konstruktion und/oder eine einfache Herstellung der Isolationseinheit und/oder der weiteren Isolationseinheit erzielt werden. Insbesondere kann eine geringe Lagerhaltung und/oder eine geringe Bauteilevielfalt erreicht werden.

Weiterhin wird vorgeschlagen, dass die Isolationseinheit und insbesondere die weitere Isolationseinheit zumindest ein erstes Isolationsteilelement und zumindest ein zweites Isolationsteilelement aufweist, welche zu einer modulartigen Montage vorgesehen sind. Insbesondere weist die weitere Isolationseinheit zumindest ein weiteres erstes Isolationsteilelement und zumindest ein weiteres zweites Isolationsteilelement auf, welche insbesondere zu einer modulartigen Montage vorgesehen sind. Unter der Wendung, dass ein erstes Objekt und ein zweites Objekt zu einer "modulartigen" Montage vorgesehen sind, soll insbesondere verstanden werden, dass das erste Objekt und das zweite Objekt zu einer Montage im Baukastenprinzip und/oder im Bausteinprinzip vorgesehen sind und insbesondere derart ausgebildet sind, dass das erste Objekt und das zweite Objekt insbesondere aufgrund einer geeigneten Formgebung und/oder aufgrund einer geeigneten Funktionalität zusammenfügbar sind und/oder über entsprechende Schnittstellen interagieren können. Dadurch kann insbesondere eine besonders flexible Ausgestaltung ermöglicht werden.

Beispielsweise könnten das erste Isolationsteilelement und das zweite Isolationsteilelement wenigstens im Wesentlichen und insbesondere vollständig identisch ausgebildet sein. Das weitere erste Isolationsteilelement und das weitere zweite Isolationsteilelement könnten beispielsweise wenigstens im Wesentlichen und insbesondere vollständig identisch ausgebildet sein. Insbesondere könnten sich das erste Isolationsteilelement und das zweite Isolationsteilelement in zumindest einem Merkmal von dem weiteren ersten Isolationsteilelement und dem weiteren zweiten Isolationsteilelement unterscheiden. Vorzugsweise unterscheiden sich das erste Isolationsteilelement und das zweite Isolationsteilelement in zumindest einem Merkmal, insbesondere in einer Größe und/oder einer Formgebung, voneinander. Das weitere erste Isolationsteilelement und das weitere zweite Isolationsteilelement unterscheiden sich insbesondere in zumindest einem Merkmal, insbesondere in einer Größe und/oder einer Formgebung, voneinander. Das Merkmal, in welchem sich insbesondere die Isolationsteilelemente voneinander unterscheiden, könnte beispielsweise eine Größe und/oder eine Formgebung sein. Alternativ oder zusätzlich könnte das Merkmal, in welchem sich insbesondere die Isolationsteilelemente voneinander unterscheiden, beispielsweise eine Anordnung zumindest eines Verlegungshilfselements einer insbesondere beliebigen Isolationseinheit relativ zu einer seitlichen Berandung und/oder relativ zu zumindest einem Ausdehnungsausgleichselement der Isolationseinheit sein. Das Merkmal, in welchem sich insbesondere die Isolationsteilelemente voneinander unterscheiden, könnte alternativ oder zusätzlich beispielsweise Anordnung zumindest eines Ausdehnungsausgleichselements einer insbesondere beliebigen Isolationseinheit relativ zu einer seitlichen Berandung und/oder relativ zu zumindest einem Verlegungshilfselement der Isolationseinheit sein. Dadurch kann insbesondere eine extrem hohe Flexibilität ermöglicht und/oder ein, insbesondere direkter elektrischer Kontakt zwischen der ersten Baueinheit und der zweiten Baueinheit vermieden werden, und zwar insbesondere im Fall einer überlappenden Anordnung der Isolationseinheit und der weiteren Isolationseinheit.

Zudem wird vorgeschlagen, dass die Isolationseinheit und/oder die weitere Isolationseinheit wenigstens zu einem Großteil aus Glimmer, insbesondere aus Kunstglimmer, bestehen/besteht. Dadurch kann die Isolationseinheit und/oder die weitere Isolationseinheit insbesondere wenigstens zu einem Großteil aus einem Material mit einem optimierten Preis-Leistungs-Verhältnis bestehen, wodurch insbesondere eine hohe wirtschaftliche Effizienz ermöglicht werden kann.

Eine Isolation zwischen der ersten Baueinheit und der zweiten Baueinheit kann insbesondere perfektioniert werden bei einem Haushaltsgerät, insbesondere bei einem Haushaltsgargerät, mit zumindest einer erfindungsgemäßen Haushaltsgerätevorrichtung.

Ein hoher Grad an Sicherheit und/oder eine hohe Funktionstüchtigkeit kann insbesondere erreicht werden durch ein Verfahren zu einem Betrieb einer erfindungsgemäßen Haushaltsgerätevorrichtung, welche zumindest eine Isolationseinheit aufweist, die zu einer Isolierung zwischen zumindest einer ersten Baueinheit und zumindest einer zweiten Baueinheit vorgesehen ist, wobei zum Zweck einer Verlegung der Isolierungseinheit eine äußere Gestalt der Isolierungseinheit an die erste Baueinheit angepasst wird, und wobei eine thermische Ausdehnung zumindest eines Teilbereichs der Isolationseinheit wenigstens im Wesentlichen ausgeglichen wird.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Haushaltsgerät mit einer Haushaltsgerätevorrichtung in einer schematischen Darstellung,
- Fig. 2: einen Ausschnitt des Haushaltsgeräts in einer schematischen Schnittdarstellung,
- Fig. 3: eine Isolationseinheit der Haushaltsgerätevorrichtung in einem demontierten Zustand in einer schematischen Draufsicht,
- Fig. 4: eine weitere Isolationseinheit der Haushaltsgerätevorrichtung in einem demontierten Zustand in einer schematischen Draufsicht,
- Fig. 5: die Isolationseinheit und die weitere Isolationseinheit, welche in einer überlappenden Anordnung angeordnet sind, in einem demontierten Zustand in einer schematischen Draufsicht,
- Fig. 6: die Isolationseinheit und die weitere Isolationseinheit, welche in einer überlappenden Anordnung angeordnet sind, und eine Heizeinheit der Haushaltsgerätevorrichtung in einem demontierten Zustand in einer schematischen Draufsicht,
- Fig. 7: eine Isolationseinheit und eine weitere Isolationseinheit, welche in einer überlappenden Anordnung angeordnet sind, und eine Heizeinheit einer alternativen Haushaltsgerätevorrichtung in einem demontierten Zustand in einer schematischen Draufsicht,
- Fig. 8: die Isolationseinheit aus Figur 7 in einem demontierten Zustand in einer schematischen Draufsicht,
- Fig. 9: die weitere Isolationseinheit aus Figur 7 in einem demontierten Zustand in einer schematischen Draufsicht,
- Fig. 10: eine Isolationseinheit und eine weitere Isolationseinheit, welche in einer überlappenden Anordnung angeordnet sind, einer alternativen Haushaltsgerätevorrichtung in einem demontierten Zustand in einer schematischen Draufsicht,
- Fig. 11: ein erstes Isolationsteilelement der Isolationseinheit aus Figur 10 in einem demontierten Zustand in einer schematischen Draufsicht,
- Fig. 12: ein zweites Isolationsteilelement der Isolationseinheit aus Figur 10 in einem demontierten Zustand in einer schematischen Draufsicht,
- Fig. 13: ein weiteres erstes Isolationsteilelement der weiteren Isolationseinheit aus Figur 10 in einem demontierten Zustand in einer schematischen Draufsicht und
- Fig. 14: ein weiteres zweites Isolationsteilelement der weiteren Isolationseinheit aus Figur 10 in einem demontierten Zustand in einer schematischen Draufsicht.

Figur 1 zeigt ein Haushaltsgerät 42a, welches als ein Haushaltsgargerät ausgebildet ist. Alternativ zu einer Ausbildung als Haushaltsgargerät könnte das Haushaltsgerät 42a beispielsweise als ein Reinigungsgerät ausgebildet sein. Beispielsweise könnte das als Haushaltsgargerät ausgebildete Haushaltsgerät 42a als ein Kochfeld, vorzugsweise ein Induktionskochfeld, und/oder eine Mikrowelle und/oder ein Grillgerät und/oder ein Dampfgargerät ausgebildet sein. Im vorliegenden Ausführungsbeispiel ist das Haushaltsgerät 42a als ein Backofen und vorzugsweise als ein Induktionsbackofen ausgebildet.

Das Haushaltsgerät 42a weist eine Haushaltsgerätevorrichtung 10a auf. Die Haushaltsgerätevorrichtung 10a ist als eine Haushaltsgargerätevorrichtung ausgebildet. Im vorliegenden Ausführungsbeispiel ist die Haushaltsgerätevorrichtung 10a als eine Backofenvorrichtung und vorzugsweise als eine Induktionsbackofenvorrichtung ausgebildet.

Die Haushaltsgerätevorrichtung 10a weist eine Muffel 44a auf. Die Muffel 44a begrenzt einen Garraum 46a teilweise. Die Muffel 44a begrenzt den Garraum 46a gemeinsam mit einer Gargerätetür 48a im Wesentlichen. Die Haushaltsgerätevorrichtung 10a weist die Gargerätetür 48a auf.

Die Haushaltsgerätevorrichtung 10a weist im vorliegenden Ausführungsbeispiel fünf Muffelwandungen 50a auf. Von mehrfach vorhandenen Objekten ist in den Figuren jeweils lediglich eines mit einem Bezugszeichen versehen. Die Muffelwandungen 50a sind Teil der Muffel 44a. Die Muffelwandungen 50a definieren gemeinsam mit der Gargerätetür 48a den Garraum 46a im Wesentlichen.

Eine der Muffelwandungen 50a ist als eine Muffelbodenwand 52a ausgebildet. Eine der Muffelwandungen 50a ist als eine Muffeldeckenwand 54a ausgebildet. Eine der Muffelwandungen 50a ist als eine Muffelrückwand 56a ausgebildet. Zwei der Muffelwandungen 50a sind als eine Muffelseitenwand 58a, 60a ausgebildet. Im Folgenden wird lediglich eine der Muffelwandungen 50a beschrieben.

Die Haushaltsgerätevorrichtung 10a weist eine Bedienerschnittstelle 64a zu einer Eingabe und/oder Auswahl von Betriebsparametern auf (vgl. Fig. 1), beispielsweise einer Heizleistung und/oder einer Heizleistungsdichte und/oder einer Heizzone. Die Bedienerschnittstelle 64a ist zu einer Ausgabe eines Werts eines Betriebsparameters an einen Bediener vorgesehen.

Die Haushaltsgerätevorrichtung 10a weist eine Steuereinheit 66a auf. Die Steuereinheit 66a ist dazu vorgesehen, in Abhängigkeit von mittels der Bedienerschnittstelle 64a eingegebenen Betriebsparametern Aktionen auszuführen und/oder Einstellungen zu verändern. Die Steuereinheit 66a regelt in einem Betriebszustand eine Energiezufuhr zu zumindest einer Heizeinheit 62a (vgl. Figuren 2 und 6).

Im vorliegenden Ausführungsbeispiel weist die Haushaltsgerätevorrichtung 10a zwei Heizeinheiten 62a auf. Von den Heizeinheiten 62a ist in den Figuren lediglich eine dargestellt. Alternativ könnte die Haushaltsgerätevorrichtung 10a insbesondere eine andere Anzahl an Heizeinheiten 62a aufweisen. Beispielsweise könnte die Haushaltsgerätevorrichtung 10a genau eine einzige Heizeinheit 62a aufweisen. Alternativ könnte die Haushaltsgerätevorrichtung 10a beispielsweise zumindest drei, insbesondere zumindest vier, vorteilhaft zumindest fünf und vorzugsweise mehrere Heizeinheiten 62a aufweisen.

In einem Betriebszustand sind die Heizeinheiten 62a außerhalb des Garraums 46a angeordnet. Eine untere Heizeinheit 62a der Heizeinheiten 62a ist in einer Einbaulage unterhalb der als Muffelbodenwand 52a ausgebildeten Muffelwandung 50a angeordnet. Die untere Heizeinheit 62a ist an der als Muffelbodenwand 52a ausgebildeten Muffelwandung 50a angeordnet.

Eine obere Heizeinheit 62a der Heizeinheiten 62a ist in einer Einbaulage oberhalb der als Muffeldeckenwand 54a ausgebildeten Muffelwandung 50a angeordnet. Die obere Heizeinheit 62a ist an der als Muffeldeckenwand 54a ausgebildeten Muffelwandung 50a angeordnet.

Alternativ könnte zumindest eine Heizeinheit 62a an einer als Muffelseitenwand 58a, 60a ausgebildeten Muffelwandung 50a und/oder an einer als Muffelrückwand 56a ausgebildeten Muffelwandung 50a angeordnet sein. Im Folgenden wird lediglich eine der Heizeinheiten 62a beschrieben.

Beispielsweise könnte die Heizeinheit 62a als eine Widerstandsheizeinheit ausgebildet sein. Im vorliegenden Ausführungsbeispiel ist die Heizeinheit 62a als eine Induktionsheizeinheit ausgebildet.

Pro Heizeinheit 62a weist die Haushaltsgerätevorrichtung 10a eine Isolationseinheit 12a auf (vgl. Figuren 2, 3, 5 und 6). Die Isolationseinheit 12a ist zu einer Isolierung zwischen einer ersten Baueinheit 14a und einer zweiten Baueinheit 16a vorgesehen. In einem Betriebszustand isoliert die Isolationseinheit 12a die erste Baueinheit 14a und die zweite Baueinheit 16a gegeneinander.

Die Haushaltsgerätevorrichtung 10a weist die erste Baueinheit 14a auf. Die erste Baueinheit 14a ist im vorliegenden Ausführungsbeispiel die Muffel 44a.

Die Haushaltsgerätevorrichtung 10a weist die zweite Baueinheit 16a auf. Die zweite Baueinheit 16a ist im vorliegenden Ausführungsbeispiel die Heizeinheit 62a.

Die Isolationseinheit 12a ist zu einer elektrischen Isolierung zwischen der ersten Baueinheit 14a und der zweiten Baueinheit 16a vorgesehen. In einem Betriebszustand isoliert die Isolationseinheit 12a die erste Baueinheit 14a und die zweite Baueinheit 16a elektrischen gegeneinander.

Insbesondere zusätzlich zu der elektrischen Isolation zwischen der ersten Baueinheit 14a und der zweiten Baueinheit 16a ist die Isolationseinheit 12a zu einer thermischen Isolierung zwischen der ersten Baueinheit 14a und der zweiten Baueinheit 16a vorgesehen. In einem Betriebszustand isoliert die Isolationseinheit 12a die erste Baueinheit 14a und die zweite Baueinheit 16a thermisch gegeneinander.

In einem Betriebszustand ist die Isolationseinheit 12a zu einem Großteil zwischen der ersten Baueinheit 14a und der zweiten Baueinheit 16a angeordnet. Die Isolationseinheit 12a ist in einem Betriebszustand an der Muffelwandung 50a der Muffel 44a angeordnet.

Die Isolationseinheit 12a weist im vorliegenden Ausführungsbeispiel vier Verlegungshilfselemente 18a auf (vgl. Figuren 3, 5 und 6). Alternativ könnte die Isolationseinheit 12a insbesondere eine andere Anzahl an Verlegungshilfselementen 18a aufweisen. Beispielsweise könnte die Isolationseinheit 12a genau ein einziges Verlegungshilfselement 18a aufweisen. Alternativ oder zusätzlich könnte die Isolationseinheit 12a beispielsweise zumindest zwei und insbesondere zumindest vier Verlegungshilfselemente 18a aufweisen. Alternativ könnte die Isolationseinheit 12a beispielsweise zumindest fünf, insbesondere zumindest sechs, vorteilhaft zumindest acht und vorzugsweise mehrere Verlegungshilfselemente 18a aufweisen. Im Folgenden wird lediglich eines der Verlegungshilfselemente 18a beschrieben.

Das Verlegungshilfselement 18a ist zu einer Anpassung einer äußeren Gestalt der Isolierungseinheit 12a an die erste Baueinheit 14a zum Zweck einer Verlegung der Isolierungseinheit 12a vorgesehen. In einem Betriebszustand ist das Verlegungshilfselement 18a zu einer Verlegung der Isolationseinheit 12a in einem Bereich zumindest einer Kante und/oder Unebenheit der ersten Baueinheit 14a vorgesehen.

In einem demontierten Zustand weist das Verlegungshilfselement 18a einen Einschnitt der Isolationseinheit 12a auf. Das Verlegungshilfselement 18a ist in einem demontierten Zustand durch einen Einschnitt der Isolationseinheit 12a gebildet. Im vorliegenden Ausführungsbeispiel ist das Verlegungshilfselement 18a geradlinig ausgebildet. Das Verlegungshilfselement 18a weist genau einen einzigen Abschnitt 24a auf.

Das Verlegungshilfselement 18a grenzt in einem demontierten Zustand an eine seitliche Berandung 30a der Isolationseinheit 12a an. In einem demontierten Zustand erstreckt sich das Verlegungshilfselement 18a ausgehend von der seitlichen Berandung 30a der Isolationseinheit 12a in Richtung eines Mittelpunkts und/oder Schwerpunkts der Isolationseinheit 12a. Im vorliegenden Ausführungsbeispiel schließt das Verlegungshilfselement 18a in einem demontierten Zustand mit der seitlichen Berandung 30a der Isolationseinheit 12a einen minimalen Winkel 68a von im Wesentlichen 45° ein.

Im vorliegenden Ausführungsbeispiel weist die Isolationseinheit 12a zwölf Ausdehnungsausgleichselemente 20a auf. Die Ausdehnungsausgleichselemente 20a sind in vier Gruppen gruppiert. Jede Gruppe von Ausdehnungsausgleichselementen 20a ist durch drei Ausdehnungsausgleichselemente 20a definiert. Die Ausdehnungsausgleichselemente 20a einer jeden Gruppe unterscheiden sich hinsichtlich einer Längserstreckung der jeweiligen Ausdehnungsausgleichselemente 20a.

Ein einer seitlichen Berandung 30a der Isolationseinheit 12a nächstgelegenes Ausdehnungsausgleichselement 20a1 weist eine größere Längserstreckung auf als ein einem Mittelpunkt und/oder Schwerpunkt der Isolationseinheit 12a nächstgelegenes Ausdehnungsausgleichselement 20a3. Ausgehend von der seitlichen Berandung 30a der Isolationseinheit 12a in Richtung eines Mittelpunkts und/oder Schwerpunkts der Isolationseinheit 12a sind die Ausdehnungsausgleichselemente 20a einer jeweiligen Gruppe mit abnehmender Längserstreckung gruppiert angeordnet. Ein mittleres der Ausdehnungsausgleichselemente 20a2 weist eine Längserstreckung auf, die kleiner ist als eine Längserstreckung eines der seitlichen Berandung 30a der Isolationseinheit 12a nächstgelegenen Ausdehnungsausgleichselements 20a1 und größer ist als eine Längserstreckung eines dem Mittelpunkt und/oder Schwerpunkt der Isolationseinheit 12a nächstgelegenen Ausdehnungsausgleichselements 20a3.

Die Ausdehnungsausgleichselemente 20a einer jeden Gruppe sind im Wesentlichen parallel zueinander ausgerichtet. Im Folgenden wird lediglich eines der Ausdehnungsausgleichselemente 20a beschrieben.

Das Ausdehnungsausgleichselement 20a ist dazu vorgesehen, eine thermische Ausdehnung zumindest eines Teilbereichs der Isolationseinheit 12a im Wesentlichen auszugleichen. In einem Betriebszustand ermöglicht das Ausdehnungsausgleichselement 20a eine thermische Ausdehnung des Teilbereichs der Isolationseinheit 12a. Das Ausdehnungsausgleichselement 20a gleicht in einem Betriebszustand eine thermische Ausdehnung zumindest eines Teilbereichs der Isolationseinheit 12a im Wesentlichen aus.

Das Ausdehnungsausgleichselement 20a ist im vorliegenden Ausführungsbeispiel geradlinig ausgebildet. Das Ausdehnungsausgleichselement 20a weist genau einen einzigen Abschnitt 28a auf. In einem demontierten Zustand ist das Ausdehnungsausgleichselement 20a im Wesentlichen parallel zu einer seitlichen Berandung 30a der Isolationseinheit 12a ausgerichtet.

Eine Längserstreckungsrichtung 22a des Abschnitts 24a des Verlegungshilfselements 18a in einem demontierten Zustand winklig zu einer Längserstreckungsrichtung 26a des Abschnitts 28a des Ausdehnungsausgleichselements 20a ausgerichtet. Im vorliegenden Ausführungsbeispiel schließen eine Längserstreckungsrichtung 22a des Abschnitts 24a des Verlegungshilfselements 18a und eine Längserstreckungsrichtung 26a des Abschnitts 28a des Ausdehnungsausgleichselements 20a in einem demontierten Zustand einen minimalen Winkel 70a von im Wesentlichen 45° ein.

Das Ausdehnungsausgleichselement 20a weist in einem demontierten Zustand zumindest eine Materialschwächung der Isolationseinheit 12a auf. Beispielsweise könnte das Ausdehnungsausgleichselement 20a in einem demontierten Zustand eine geringere Dicke der Isolationseinheit 12a und/oder eine Ausnehmung der Isolationseinheit 12a aufweisen. Im vorliegenden Ausführungsbeispiel weist das Ausdehnungsausgleichselement 20 in einem demontierten Zustand einen Einschnitt der Isolationseinheit 12a auf.

In einem demontierten Zustand ist das Ausdehnungsausgleichselement 20a bei einer senkrechten Betrachtung auf eine Haupterstreckungsebene der Isolationseinheit 12a vollständig innerhalb einer Flächenerstreckung der Isolationseinheit 12a in der Haupterstreckungsebene angeordnet. Das Ausdehnungsausgleichselement 20a ist in einem demontieren Zustand bei einer senkrechten Betrachtung auf eine Haupterstreckungsebene der Isolationseinheit 12a beabstandet zu seitlichen Berandungen 30a der Isolationseinheit 12a angeordnet.

Zusätzlich zu der Isolationseinheit 12a weist die Haushaltsgerätevorrichtung 10a eine weitere Isolationseinheit 32a auf (vgl. Figuren 4 bis 6). Die weitere Isolationseinheit 32a unterscheidet sich in zumindest einem Merkmal von der Isolationseinheit 12a. Die weitere Isolationseinheit 32a unterscheidet sich in einer Anordnung von Verlegungshilfselementen 18a, 34a relativ zu einer seitlichen Berandung 30a, 72a von der Isolationseinheit 12a. Im vorliegenden Ausführungsbeispiel unterscheidet sich die weitere Isolationseinheit 32a in einer Anzahl an Ausdehnungsausgleichselementen 20a, 36a und/oder in einer Anordnung von Ausdehnungsausgleichselementen 20a, 36a relativ zu einer seitlichen Berandung 30a, 72a von der Isolationseinheit 12a.

Die weitere Isolationseinheit 32a weist im vorliegenden Ausführungsbeispiel vier weitere Verlegungshilfselemente 34a auf. Im Folgenden wird lediglich eines der weiteren Verlegungshilfselemente 34a beschrieben.

Das weitere Verlegungshilfselement 34a ist zu einer Anpassung einer äußeren Gestalt der weiteren Isolierungseinheit 32a an die erste Baueinheit 14a zum Zweck einer Verlegung der weiteren Isolierungseinheit 32a vorgesehen. In einem Betriebszustand ist das weitere Verlegungshilfselement 34a zu einer Verlegung der weiteren Isolationseinheit 32a in einem Bereich zumindest einer Kante und/oder Unebenheit der ersten Baueinheit 14a vorgesehen.

In einem demontierten Zustand weist das weitere Verlegungshilfselement 34a einen Einschnitt der weiteren Isolationseinheit 32a auf. Das weitere Verlegungshilfselement 34a ist in einem demontierten Zustand durch einen Einschnitt der weiteren Isolationseinheit 32a gebildet. Im vorliegenden Ausführungsbeispiel ist das weitere Verlegungshilfselement 34a geradlinig ausgebildet. Das weitere Verlegungshilfselement 34a weist genau einen einzigen Abschnitt 76a auf.

Das weitere Verlegungshilfselement 34a grenzt in einem demontierten Zustand an eine seitliche Berandung 72a der weiteren Isolationseinheit 32a an. In einem demontierten Zustand erstreckt sich das weitere Verlegungshilfselement 34a ausgehend von der seitlichen Berandung 72a der weiteren Isolationseinheit 32a in Richtung eines Mittelpunkts und/oder Schwerpunkts der weiteren Isolationseinheit 32a. Im vorliegenden Ausführungsbeispiel schließt das weitere Verlegungshilfselement 34a in einem demontierten Zustand mit der seitlichen Berandung 72a der weiteren Isolationseinheit 32a einen minimalen Winkel 82a von im Wesentlichen 45° ein.

Im vorliegenden Ausführungsbeispiel weist die weitere Isolationseinheit 32a acht weitere Ausdehnungsausgleichselemente 36a auf. Die weiteren Ausdehnungsausgleichselemente 36a sind in vier Gruppen gruppiert. Jede Gruppe von weiteren Ausdehnungsausgleichselementen 36a ist durch zwei weitere Ausdehnungsausgleichselemente 36a definiert. Die weiteren Ausdehnungsausgleichselemente 36a einer jeden Gruppe unterscheiden sich hinsichtlich einer Längserstreckung der jeweiligen weiteren Ausdehnungsausgleichselemente 36a.

Ein einer seitlichen Berandung 72a der weiteren Isolationseinheit 32a nächstgelegenes weiteres Ausdehnungsausgleichselement 36a1 weist eine größere Längserstreckung auf als ein einem Mittelpunkt und/oder Schwerpunkt der weiteren Isolationseinheit 32a nächstgelegenes weiteres Ausdehnungsausgleichselement 36a2. Ausgehend von der seitlichen Berandung 72a der weiteren Isolationseinheit 32a in Richtung eines Mittelpunkts und/oder Schwerpunkts der weiteren Isolationseinheit 32a sind die weiteren Ausdehnungsausgleichselemente 36a einer jeweiligen Gruppe mit abnehmender Längserstreckung gruppiert angeordnet.

Die weiteren Ausdehnungsausgleichselemente 36a einer jeden Gruppe sind im Wesentlichen parallel zueinander ausgerichtet. Im Folgenden wird lediglich eines der weiteren Ausdehnungsausgleichselemente 36a beschrieben.

Das weitere Ausdehnungsausgleichselement 36a ist dazu vorgesehen, eine thermische Ausdehnung zumindest eines Teilbereichs der weiteren Isolationseinheit 32a im Wesentlichen auszugleichen. In einem Betriebszustand ermöglicht das weitere Ausdehnungsausgleichselement 36a eine thermische Ausdehnung des Teilbereichs der weiteren Isolationseinheit 32a. Das weitere Ausdehnungsausgleichselement 36a gleicht in einem Betriebszustand eine thermische Ausdehnung zumindest eines Teilbereichs der weiteren Isolationseinheit 32a im Wesentlichen aus.

Das weitere Ausdehnungsausgleichselement 36a ist im vorliegenden Ausführungsbeispiel geradlinig ausgebildet. Das weitere Ausdehnungsausgleichselement 36a weist genau einen einzigen Abschnitt 80a auf. In einem demontierten Zustand ist das weitere Ausdehnungsausgleichselement 36a im Wesentlichen parallel zu einer seitlichen Berandung 72a der weiteren Isolationseinheit 32a ausgerichtet.

Eine Längserstreckungsrichtung 74a des Abschnitts 76a des weiteren Verlegungshilfselements 34a in einem demontierten Zustand winklig zu einer Längserstreckungsrichtung 78a des Abschnitts 80a des weiteren Ausdehnungsausgleichselements 36a ausgerichtet. Im vorliegenden Ausführungsbeispiel schließen eine Längserstreckungsrichtung 74a des Abschnitts 76a des weiteren Verlegungshilfselements 34a und eine Längserstreckungsrichtung 78a des Abschnitts 80a des weiteren Ausdehnungsausgleichselements 36a in einem demontierten Zustand einen minimalen Winkel 84a von im Wesentlichen 45° ein.

Das weitere Ausdehnungsausgleichselement 36a weist in einem demontierten Zustand zumindest eine Materialschwächung der weiteren Isolationseinheit 32a auf. Beispielsweise könnte das weitere Ausdehnungsausgleichselement 36a in einem demontierten Zustand eine geringere Dicke der weiteren Isolationseinheit 32a und/oder eine Ausnehmung der weiteren Isolationseinheit 32a aufweisen. Im vorliegenden Ausführungsbeispiel weist das weitere Ausdehnungsausgleichselement 36 in einem demontierten Zustand einen Einschnitt der weiteren Isolationseinheit 32a auf.

In einem demontierten Zustand ist das weitere Ausdehnungsausgleichselement 36a bei einer senkrechten Betrachtung auf eine Haupterstreckungsebene der weiteren Isolationseinheit 32a vollständig innerhalb einer Flächenerstreckung der weiteren Isolationseinheit 32a in der Haupterstreckungsebene angeordnet. Das weitere Ausdehnungsausgleichselement 36a ist in einem demontieren Zustand bei einer senkrechten Betrachtung auf eine Haupterstreckungsebene der weiteren Isolationseinheit 32a beabstandet zu seitlichen Berandungen 72a der weiteren Isolationseinheit 32a angeordnet.

Die Isolationseinheit 12a und die weitere Isolationseinheit 32a weisen in einem demontierten Zustand im Wesentlichen und vorteilhaft vollständig die gleiche Flächenerstreckung auf (vgl. Figuren 3 bis 6). In einem demontierten Zustand weisen die Isolationseinheit 12a und die weitere Isolationseinheit 32a im Wesentlichen und vorteilhaft vollständig die gleiche äußere Formgebung auf.

Bei einer senkrechten Betrachtung auf eine Haupterstreckungsebene der Isolationseinheit 12a und im Fall einer überlappenden Anordnung der Isolationseinheit 12a und der weiteren Isolationseinheit 32a sind das Verlegungshilfselement 18a und das weitere Verlegungshilfselement 34a in einem demontierten Zustand überlappungsfrei angeordnet. Bei einer überlappenden Anordnung der Isolationseinheit 12a und der weiteren Isolationseinheit 32a liegen seitliche Berandungen 30a der Isolationseinheit 12a, und zwar insbesondere alle seitlichen Berandungen 30a der Isolationseinheit 12a, und seitliche Berandungen 72a der weiteren Isolationseinheit 32a, und zwar insbesondere alle seitlichen Berandungen 72a der weiteren Isolationseinheit 32a, aufeinander auf.

Bei einer senkrechten Betrachtung auf eine Haupterstreckungsebene der Isolationseinheit 12a und im Fall einer überlappenden Anordnung der Isolationseinheit 12a und der weiteren Isolationseinheit 32a sind das Ausdehnungsausgleichselement 20a und das weitere Ausdehnungsausgleichselement 36a in einem demontierten Zustand überlappungsfrei angeordnet. Bei einer überlappenden Anordnung der Isolationseinheit 12a und der weiteren Isolationseinheit 32a sind in einem demontierten Zustand Ausdehnungsausgleichselemente 20a und weitere Ausdehnungsausgleichselemente 36a alternierend angeordnet.

Zwischen zwei Ausdehnungsausgleichselementen 20a ist in einem demontierten Zustand und bei einer überlappenden Anordnung der Isolationseinheit 12a und der weiteren Isolationseinheit 32a jeweils ein weiteres Ausdehnungsausgleichselement 36a angeordnet.

Zwischen zwei weiteren Ausdehnungsausgleichselementen 36a ist in einem demontierten Zustand und bei einer überlappenden Anordnung der Isolationseinheit 12a und der weiteren Isolationseinheit 32a jeweils ein Ausdehnungsausgleichselement 20a angeordnet.

Bei einer überlappenden Anordnung der Isolationseinheit 12a und der weiteren Isolationseinheit 32a definieren in einem demontierten Zustand das Verlegungshilfselement 18a und das weitere Verlegungshilfselement 34a ein im Wesentlichen rechtwinkliges Dreieck. In einem demontierten Zustand sind jedes Ausdehnungsausgleichselement 20a und jedes weitere Ausdehnungsausgleichselement 36a zwischen dem Verlegungshilfselement 18a und dem weiteren Verlegungshilfselement 34a angeordnet.

Im vorliegenden Ausführungsbeispiel ist die Isolationseinheit 12a einstückig ausgebildet. Die Isolationseinheit 12a ist aus einem einzigen Stück geformt. Im vorliegenden Ausführungsbeispiel besteht die Isolationseinheit 12a zu einem Großteil aus Glimmer, und zwar insbesondere aus Kunstglimmer.

In Figuren 7 bis 15 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 6 verwiesen werden kann. Zur Unterscheidung der Ausführungsbeispiele ist der Buchstabe a in den Bezugszeichen des Ausführungsbeispiels in den Figuren 1 bis 6 durch die Buchstaben b und c in den Bezugszeichen des Ausführungsbeispiels der Figuren 7 bis 15 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 6 verwiesen werden.

Figur 7 zeigt eine Isolationseinheit 12b und eine weitere Isolationseinheit 32b, welche in einer überlappenden Anordnung angeordnet sind, und eine Heizeinheit 62b einer alternativen Haushaltsgerätevorrichtung 10b in einem demontierten Zustand. Die weitere Isolationseinheit 32b unterscheidet sich in zumindest einem Merkmal von der Isolationseinheit 12b. Die weitere Isolationseinheit 32b unterscheidet sich in einer Anordnung von Verlegungshilfselementen 18b, 34b relativ zu einer seitlichen Berandung 30b, 72b von der Isolationseinheit 12b. Im vorliegenden Ausführungsbeispiel unterscheidet sich die weitere Isolationseinheit 32b in einer Anzahl an Ausdehnungsausgleichselementen 20b, 36b und/oder in einer Anordnung von Ausdehnungsausgleichselementen 20b, 36b relativ zu einer seitlichen Berandung 30b, 72b von der Isolationseinheit 12b.

Die Isolationseinheit 12b weist im vorliegenden Ausführungsbeispiel vier Verlegungshilfselemente 18b auf (vgl. Figuren 7 und 8). Im Folgenden wird lediglich eines der Verlegungshilfselemente 18b beschrieben.

Im vorliegenden Ausführungsbeispiel ist das Verlegungshilfselement 18b geradlinig ausgebildet. Das Verlegungshilfselement 18b weist genau einen einzigen Abschnitt 24b auf.

Das Verlegungshilfselement 18b grenzt in einem demontierten Zustand an eine seitliche Berandung 30b der Isolationseinheit 12b an. Im vorliegenden Ausführungsbeispiel schließt das Verlegungshilfselement 18b in einem demontierten Zustand mit der seitlichen Berandung 30b der Isolationseinheit 12b einen minimalen Winkel 68b von im Wesentlichen 90° ein.

Im vorliegenden Ausführungsbeispiel weist die Isolationseinheit 12b acht Ausdehnungsausgleichselemente 20b auf. Die Ausdehnungsausgleichselemente 20b sind in vier Gruppen gruppiert. Jede Gruppe von Ausdehnungsausgleichselementen 20b ist durch zwei Ausdehnungsausgleichselemente 20b definiert. Die Ausdehnungsausgleichselemente 20b einer jeden Gruppe unterscheiden sich hinsichtlich einer Längserstreckung der jeweiligen Ausdehnungsausgleichselemente 20b.

Ein einer seitlichen Berandung 30b der Isolationseinheit 12b nächstgelegenes Ausdehnungsausgleichselement 20b1 weist eine größere Längserstreckung auf als ein einem Mittelpunkt und/oder Schwerpunkt der Isolationseinheit 12b nächstgelegenes Ausdehnungsausgleichselement 20b2.

Die Ausdehnungsausgleichselemente 20b einer jeden Gruppe sind im Wesentlichen parallel zueinander ausgerichtet. Im Folgenden wird lediglich eines der Ausdehnungsausgleichselemente 20b beschrieben.

Das Ausdehnungsausgleichselement 20b weist im vorliegenden Ausführungsbeispiel zwei Abschnitte 28b, 98b auf. Ein erster Abschnitt 28b der Abschnitte 28b, 98b des Ausdehnungsausgleichselements 20b weist eine Längserstreckungsrichtung 26b auf, die senkrecht zu einer Längserstreckungsrichtung 100b eines zweiten Abschnitts 98b der Abschnitte 28b, 98b des Ausdehnungsausgleichselements 20b ausgerichtet ist.

Das Ausdehnungsausgleichselement 20b weist einen Übergangsabschnitt 86b auf, der die Abschnitte 28b, 98b des Ausdehnungsausgleichselements 20b miteinander verbindet. Der Übergangsabschnitt ist kreisbogenförmig, und zwar insbesondere viertelkreisbogenförmig, ausgebildet. Im Folgenden wird lediglich einer der Abschnitte 28b, 98b des Ausdehnungsausgleichselements 20b beschrieben.

In einem demontierten Zustand ist der Abschnitt 28b des Ausdehnungsausgleichselements 20a im Wesentlichen parallel zu einer seitlichen Berandung 30b der Isolationseinheit 12b ausgerichtet. Der Abschnitt 28b des Ausdehnungsausgleichselements 20b ist geradlinig ausgebildet.

Eine Längserstreckungsrichtung 26b des Abschnitts 28b des Ausdehnungsausgleichselements 20b, insbesondere eines jeden der Abschnitte 28b des Ausdehnungsausgleichselements 20b, ist in einem demontierten Zustand winklig zu einer Längserstreckungsrichtung 22b des Abschnitts 24b des Verlegungshilfselements 18b ausgerichtet. Im vorliegenden Ausführungsbeispiel schließen eine Längserstreckungsrichtung 26b des Abschnitts 28b des Ausdehnungsausgleichselements 20b, insbesondere eines jeden der Abschnitte 28b des Ausdehnungsausgleichselements 20b, und eine Längserstreckungsrichtung 22b des Abschnitts 24b des Verlegungshilfselements 18b in einem demontierten Zustand einen minimalen Winkel 70b von im Wesentlichen 90° ein.

Die weitere Isolationseinheit 32b weist im vorliegenden Ausführungsbeispiel vier weitere Verlegungshilfselemente 34b auf. Im vorliegenden Ausführungsbeispiel weist die weitere Isolationseinheit 32b vier weitere Ausdehnungsausgleichselemente 36b auf. Im Folgenden wird lediglich eines der weiteren Verlegungshilfselemente 34b und lediglich eines der weiteren Ausdehnungsausgleichselemente 36b beschrieben.

Das weitere Verlegungshilfselement 34b grenzt in einem demontierten Zustand an eine seitliche Berandung 72b der weiteren Isolationseinheit 32b an. Im vorliegenden Ausführungsbeispiel schließt das weitere Verlegungshilfselement 24b in einem demontierten Zustand mit der seitlichen Berandung 72b der weiteren Isolationseinheit 34b einen minimalen Winkel 82b von im Wesentlichen 90° ein.

In einem demontierten Zustand weist das weitere Verlegungshilfselement 34b im Wesentlichen die gleiche Gestalt und/oder Ausrichtung und/oder Formgebung wie das Verlegungshilfselement 18b auf, weshalb insbesondre auf die zu dem Verlegungshilfselement 18b angeführte Beschreibung verwiesen wird.

Das weitere Ausdehnungsausgleichselement 36b weist im vorliegenden Ausführungsbeispiel zwei Abschnitte 80b, 94b auf. Ein erster Abschnitt 80b der Abschnitte 80b, 94b des weiteren Ausdehnungsausgleichselements 36b weist eine Längserstreckungsrichtung 78b auf, die senkrecht zu einer Längserstreckungsrichtung 96b eines zweiten Abschnitts 94b der Abschnitte 80b, 94b des weiteren Ausdehnungsausgleichselement 36b ausgerichtet ist.

Das weitere Ausdehnungsausgleichselement 36b weist einen weiteren Übergangsabschnitt 88b auf, der die Abschnitte 80b, 94b des weiteren Ausdehnungsausgleichselements 36b miteinander verbindet. Der weitere Übergangsabschnitt 88b ist kreisbogenförmig, und zwar insbesondere viertelkreisbogenförmig, ausgebildet. Im Folgenden wird lediglich einer der Abschnitte 80b, 94b des weiteren Ausdehnungsausgleichselements 36b beschrieben.

In einem demontierten Zustand weist das weitere Ausdehnungsausgleichselement 36b im Wesentlichen die gleiche Gestalt und/oder Ausrichtung und/oder Formgebung wie das Ausdehnungsausgleichselement 20b auf, weshalb insbesondere auf die zu dem Ausdehnungsausgleichselement 20b angeführte Beschreibung verwiesen wird.

Das weitere Ausdehnungsausgleichselement 36b ist in einem demontierten Zustand und bei einer überlappenden Anordnung der Isolationseinheit 12b und der weiteren Isolationseinheit 32b zwischen zwei Ausdehnungsausgleichselementen 20b angeordnet. Bei einer überlappenden Anordnung der Isolationseinheit 12b und der weiteren Isolationseinheit 32b sind das Verlegungshilfselement 18b und das weitere Verlegungshilfselement 34b in einem demontierten Zustand im Wesentlichen parallel zueinander ausgerichtet.

Figur 11 zeigt eine Isolationseinheit 12c und eine weitere Isolationseinheit 32c, welche in einer überlappenden Anordnung angeordnet sind, einer alternativen Haushaltsgerätevorrichtung 10c in einem demontierten Zustand. Die Isolationseinheit 12c und die weitere Isolationseinheit 32c sind bezüglich einer Anordnung von Verlegungshilfselementen 18c, 34c und von Ausdehnungsausgleichselementen 20c, 36c relativ zueinander analog zu der Isolationseinheit 12a und der weiteren Isolationseinheit 32a aus dem Ausführungsbeispiel der Figuren 1 bis 6 ausgebildet, weshalb an dieser Stelle auf die Beschreibung zu dem Ausführungsbeispiel der Figuren 1 bis 6 verwiesen wird.

Im Unterschied zu der Ausgestaltung des Ausführungsbeispiels der Figuren 1 bis 6 ist die Isolationseinheit 12c mehrteilig ausgebildet. Die Isolationseinheit 12c weist im vorliegenden Ausführungsbeispiel ein erstes Isolationsteilelement 38c und ein zweites Isolationsteilelement 40c auf (vgl. Figuren 11 bis 13). Das erste Isolationsteilelement 38c und das zweite Isolationsteilelement 40c sind zu einer modulartigen Montage vorgesehen.

Das erste Isolationsteilelement 38c und das zweite Isolationsteilelement 40c unterscheiden sich in zumindest einem Merkmal voneinander. Im vorliegenden Ausführungsbeispiel unterscheiden sich das erste Isolationsteilelement 38c und das zweite Isolationsteilelement 40c in einer Größe voneinander.

Im Unterschied zu der Ausgestaltung des Ausführungsbeispiels der Figuren 1 bis 6 ist die weitere Isolationseinheit 32c mehrteilig ausgebildet. Die weitere Isolationseinheit 32c weist im vorliegenden Ausführungsbeispiel ein weiteres erstes Isolationsteilelement 90c und ein weiteres zweites Isolationsteilelement 92c auf (vgl. Figuren 11, 14 und 15). Das weitere erste Isolationsteilelement 90c und das weitere zweite Isolationsteilelement 92c sind zu einer modulartigen Montage vorgesehen.

Das weitere erste Isolationsteilelement 90c und das weitere zweite Isolationsteilelement 92c unterscheiden sich in zumindest einem Merkmal voneinander. Im vorliegenden Ausführungsbeispiel unterscheiden sich das weitere erste Isolationsteilelement 90c und das weitere zweite Isolationsteilelement 92c in einer Größe und/oder in einer Anzahl an Verlegungshilfselementen 18c, 34c voneinander.

### Bezugszeichen

- 10: Haushaltsgerätevorrichtung
- 12: Isolationseinheit
- 14: Erste Baueinheit
- 16: Zweite Baueinheit
- 18: Verlegungshilfselement
- 20: Ausdehnungsausgleichselement
- 22: Längserstreckungsrichtung
- 24: Abschnitt
- 26: Längserstreckungsrichtung
- 28: Abschnitt
- 30: Berandung
- 32: Weitere Isolationseinheit
- 34: Weiteres Verlegungshilfselement
- 36: Weiteres Ausdehnungsausgleichselement
- 38: Erstes Isolationsteilelement
- 40: Zweites Isolationsteilelement
- 42: Haushaltsgerät
- 44: Muffel
- 46: Garraum
- 48: Gargerätetür
- 50: Muffelwandung
- 52: Muffelbodenwand
- 54: Muffeldeckenwand
- 56: Muffelrückwand
- 58: Muffelseitenwand
- 60: Muffelseitenwand
- 62: Heizeinheit
- 64: Bedienerschnittstelle
- 66: Steuereinheit
- 68: Winkel
- 70: Winkel
- 72: Berandung
- 74: Längserstreckungsrichtung
- 76: Abschnitt
- 78: Längserstreckungsrichtung
- 80: Abschnitt
- 82: Winkel
- 84: Winkel
- 86: Übergangsabschnitt
- 88: Weiterer Übergangsabschnitt
- 90: Weiteres erstes Isolationsteilelement
- 92: Weiteres zweites Isolationsteilelement
- 94: Abschnitt
- 96: Längserstreckungsrichtung
- 98: Abschnitt
- 100: Längserstreckungsrichtung

## Patentansprüche

1. Haushaltsgerätevorrichtung, insbesondere Haushaltsgargerätevorrichtung, mit zumindest einer Isolationseinheit (12a-c), welche zu einer Isolierung zwischen zumindest einer ersten Baueinheit (14a-c) und zumindest einer zweiten Baueinheit (16a-c) vorgesehen ist und welche zumindest ein Verlegungshilfselement (18a-c), das zu einer Anpassung einer äußeren Gestalt der Isolierungseinheit (12a-c) an die erste Baueinheit (14a-c) zum Zweck einer Verlegung der Isolierungseinheit (12a-c) vorgesehen ist, wobei die Isolationseinheit (12a-c) mittels des Verlegungshilfselements (18a-c) knickbar und/oder biegbar ist, wobei das Verlegungshilfselement (18a-c) in wenigstens einem demontierten Zustand zumindest einen Einschnitt der Isolationseinheit (12a-c) aufweist, wobei der Einschnitt ein Schlitz und/oder eine längliche Ausnehmung ist, und zumindest ein Ausdehnungsausgleichselement (20a-c) aufweist, das dazu vorgesehen ist, eine thermische Ausdehnung zumindest eines Teilbereichs der Isolationseinheit (12a-c) wenigstens im Wesentlichen auszugleichen, wobei das Ausdehnungsausgleichselement (20a-c) in wenigstens einem Betriebszustand eine Übertragung einer thermischen Ausdehnung des Teilbereichs von dem Teilbereich auf zumindest einen weiteren Teilbereich der Isolationseinheit (12a-c) wenigstens im Wesentlichen verhindert und/oder reduziert.

2. Haushaltsgerätevorrichtung nach Anspruch 1, **dadurch gekennzeichnet, dass** eine Längserstreckungsrichtung (22a-c) zumindest eines Abschnitts (24a-c) des Verlegungshilfselements (18a-c) in wenigstens einem demontierten Zustand winklig zu einer Längserstreckungsrichtung (26a-c) zumindest eines Abschnitts (28a-c) des Ausdehnungsausgleichselements (20a-c) ausgerichtet ist, wobei die Längserstreckungsrichtung (22a-c) und die Längserstreckungsrichtung (26a-c) innerhalb einer Ebene im demontieren Zustand, welche von der Isolationseinheit (12a-c) aufgespannt ist, angeordnet sind und die Längserstreckungsrichtung (22a-c) mit der Längserstreckungsrichtung (26a-c) einen minimalen Winkel von mehr als 0° und von maximal 90° einschließt.

3. Haushaltsgerätevorrichtung nach einem der vorhergehenden Ansprüche,
**dadurch gekennzeichnet, dass** das Verlegungshilfselement (18a-c) in wenigstens einem demontierten Zustand an eine seitliche Berandung (30a-c) der Isolationseinheit (12a-c) angrenzt, wobei die seitliche Berandung im demontierten Zustand eine Berandung und/oder eine Kante der Isolationseinheit (12a-c) ist, welche in dem demontierten Zustand eine Flächenerstreckung der Isolationseinheit (12a-c), die die Isolationseinheit (12a-c) bei einer senkrechten Betrachtung auf eine Haupterstreckungsebene der Isolationseinheit (12a-c) in der Haupterstreckungsebene aufspannt, begrenzt und/oder definiert und/oder berandet.

4. Haushaltsgerätevorrichtung nach Anspruch 3, **dadurch gekennzeichnet, dass** das Verlegungshilfselement (18a; 18c) in wenigstens einem demontierten Zustand mit der seitlichen Berandung (30a; 30c) der Isolationseinheit (12a; 12c) einen minimalen Winkel (68a; 68c) von wenigstens im Wesentlichen 45° einschließt.

5. Haushaltsgerätevorrichtung nach einem der vorhergehenden Ansprüche,
**dadurch gekennzeichnet, dass** das Ausdehnungsausgleichselement (20a-c) in wenigstens einem demontierten Zustand zumindest eine Materialschwächung der Isolationseinheit (12a-c) aufweist, wobei die Materialschwächung der Isolationseinheit (12a-c) ein Teilbereich der Isolationseinheit (12a-c) ist, in welchem die Isolationseinheit (12a-c) relativ zu zumindest einem weiteren Teilbereich der Isolationseinheit (12a-c) und/oder relativ zu restlichen Teilbereichen der Isolationseinheit (12a-c) zumindest eine reduzierte Materialstärke und/oder Dicke aufweist.

6. Haushaltsgerätevorrichtung nach einem der vorhergehenden Ansprüche,
**dadurch gekennzeichnet, dass** das Ausdehnungsausgleichselement (20a-c) in wenigstens einem demontierten Zustand bei einer senkrechten Betrachtung auf eine Haupterstreckungsebene der Isolationseinheit (12a-c) vollständig innerhalb einer Flächenerstreckung der Isolationseinheit (12a-c) in der Haupterstreckungsebene angeordnet ist.

7. Haushaltsgerätevorrichtung nach einem der vorhergehenden Ansprüche, **gekennzeichnet durch** zumindest eine weitere Isolationseinheit (32a-c), welche zumindest ein weiteres Verlegungshilfselement (34a-c) und zumindest ein weiteres Ausdehnungsausgleichselement (36a-c) aufweist und welche sich in zumindest einem Merkmal von der Isolationseinheit (12a-c) unterscheidet.

8. Haushaltsgerätevorrichtung nach Anspruch 7, **dadurch gekennzeichnet, dass** die Isolationseinheit (12a-c) und die weitere Isolationseinheit (32a-c) in wenigstens einem demontierten Zustand wenigstens im Wesentlichen die gleiche Flächenerstreckung aufweisen.

9. Haushaltsgerätevorrichtung nach Anspruch 7 oder 8, **dadurch gekennzeichnet, dass** in wenigstens einem demontierten Zustand bei einer senkrechten Betrachtung auf eine Haupterstreckungsebene der Isolationseinheit (12a-c) und im Fall einer überlappenden Anordnung der Isolationseinheit (12a-c) und der weiteren Isolationseinheit (32a-c) das Verlegungshilfselement (18a-c) und das weitere Verlegungshilfselement (34a-c) überlappungsfrei angeordnet sind.

10. Haushaltsgerätevorrichtung nach einem der Ansprüche 7 bis 9, **dadurch gekennzeichnet, dass** in wenigstens einem demontierten Zustand bei einer senkrechten Betrachtung auf eine Haupterstreckungsebene der Isolationseinheit (12a-c) und im Fall einer überlappenden Anordnung der Isolationseinheit (12a-c) und der weiteren Isolationseinheit (32a-c) das Ausdehnungsausgleichselement (20a-c) und das weitere Ausdehnungsausgleichselement (36a-c) überlappungsfrei angeordnet sind.

11. Haushaltsgerätevorrichtung nach einem der vorhergehenden Ansprüche,
**dadurch gekennzeichnet, dass** die Isolationseinheit (12a-b) einstückig ausgebildet ist.

12. Haushaltsgerätevorrichtung nach einem der Ansprüche 1 bis 10, **dadurch gekennzeichnet, dass** die Isolationseinheit (12c) zumindest ein erstes Isolationsteilelement (38c) und zumindest ein zweites Isolationsteilelement (40c) aufweist, welche zu einer modulartigen Montage vorgesehen sind.

13. Haushaltsgerätevorrichtung nach Anspruch 12, **dadurch gekennzeichnet, dass** sich das erste Isolationsteilelement (38c) und das zweite Isolationsteilelement (40c) in zumindest einem Merkmal voneinander unterscheiden.

14. Haushaltsgerät, insbesondere Haushaltsgargerät, mit zumindest einer Haushaltsgerätevorrichtung (10a-c) nach einem der vorhergehenden Ansprüche.

## Claims

1. Household appliance device, in particular household cooking appliance device, with at least one insulation unit (12a-c), which is provided for insulation between at least one first structural unit (14a-c) and at least one second structural unit (16a-c) and which has at least one placement assist element (18a-c), which is provided to tailor an exterior shape of the insulation unit (12a-c) to the first structural unit (14a-c) for the purpose of placing the insulation unit (12a-c), wherein the insulation unit (12a-c) can be kinked and/or bent by means of the placement assist element (18a-c), wherein the placement assist element (18a-c) has at least one notch in the insulation unit (12a-c) in at least one unmounted state, wherein the notch is a slit and/or an elongated recess, and has at least one expansion compensation element (20a-c) which is provided to compensate at least substantially for thermal expansion of at least a subregion of the insulation unit (12a-c), wherein the expansion compensation element (20a-c) at least substantially prevents and/or reduces a transfer of a thermal expansion of the subregion from the subregion to at least one further subregion of the insulation unit (12a-c) in at least one operating state.

2. Household appliance device according to claim 1, **characterised in that** a longitudinal extension direction (22a-c) of at least one segment (24a-c) of the placement assist element (18a-c) is aligned at an angle to a longitudinal extension direction (26a-c) of at least one segment (28a-c) of the expansion compensation element (20a-c) in at least one unmounted state, wherein the longitudinal extension direction (22a-c) and the longitudinal extension direction (26a-c) are arranged within a plane in the unmounted state, which plane is spanned by the insulation unit (12a-c), and the longitudinal extension direction (22a-c) is at a minimum angle of more than 0° and maximum 90° to the longitudinal extension direction (26a-c).

3. Household appliance device according to one of the preceding claims, **characterised in that** the placement assist element (18a-c) adjoins a lateral boundary (30a-c) of the insulation unit (12a-c) in at least one unmounted state, wherein the lateral boundary in the unmounted state is a boundary and/or an edge of the insulation unit (12a-c), which in the unmounted state delimits and/or defines and/or bounds a surface extension of the insulation unit (12a-c), which the insulation unit (12a-c) spans in the main extension plane when a main extension plane of the insulation unit (12a-c) is viewed in a perpendicular manner.

4. Household appliance device according to claim 3, **characterised in that** the placement assist element (18a; 18c) is at a minimum angle (68a; 68c) of at least substantially 45° to the lateral boundary (30a; 30c) of the insulation unit (12a; 12c) in at least one unmounted state.

5. Household appliance device according to one of the preceding claims, **characterised in that** the expansion compensation element (20a-c) has at least one material weakening of the insulation unit (12a-c) in at least one unmounted state, wherein the material weakening of the insulation unit (12a-c) is a subregion of the insulation unit (12a-c), in which the insulation unit (12a-c) has at least a reduced material strength and/or thickness relative to at least one further subregion of the insulation unit (12a-c) and/or relative to remaining subregions of the insulation unit (12a-c).

6. Household appliance device according to one of the preceding claims, **characterised in that** in at least one unmounted state the expansion compensation element (20a-c) is arranged completely within a surface extension of the insulation unit (12a-c) in the main extension plane when a main extension plane of the insulation unit (12a-c) is viewed in a perpendicular manner.

7. Household appliance device according to one of the preceding claims, **characterised by** at least one further insulation unit (32a-c), which has at least one further placement assist element (34a-c) and at least one further expansion compensation element (36a-c) and which differs from the insulation unit (12a-c) in at least one feature.

8. Household appliance device according to claim 7, **characterised in that** the insulation unit (12a-c) and the further insulation unit (32a-c) have at least substantially the same surface extension in at least one unmounted state.

9. Household appliance device according to claim 7 or 8, **characterised in that** when a main extension plane of the insulation unit (12a-c) is viewed in a perpendicular manner and when there is an overlapping arrangement of the insulation unit (12a-c) and the further insulation unit (32a-c), the placement assist element (18a-c) and the further placement assist element (34a-c) are arranged without overlap in at least one unmounted state.

10. Household appliance device according to one of claims 7 to 9, **characterised in that** when a main extension plane of the insulation unit (12a-c) is viewed in a perpendicular manner and when there is an overlapping arrangement of the insulation unit (12a-c) and the further insulation unit (32a-c), the expansion compensation element (20a-c) and the further expansion compensation element (36a-c) are arranged without overlap in at least one unmounted state.

11. Household appliance device according to one of the preceding claims, **characterised in that** the insulation unit (12a-b) is configured as a single piece.

12. Household appliance device according to one of claims 1 to 10, **characterised in that** the insulation unit (12c) has at least one first insulation subelement (38c) and at least one second insulation subelement (40c), which are provided for mounting in a modular manner.

13. Household appliance device according to claim 12, **characterised in that** the first insulation subelement (38c) and the second insulation subelement (40c) differ from one another in at least one feature.

14. Household appliance, in particular household cooking appliance, with at least one household appliance device (10a-c) according to one of the preceding claims.

## Revendications

1. Dispositif d'appareil ménager, en particulier dispositif d'appareil de cuisson ménager, comprenant au moins une unité d'isolation (12a-c), qui est agencée pour une isolation entre au moins une première unité modulaire (14a-c) et au moins une deuxième unité modulaire (16a-c) et qui comprend
au moins un élément auxiliaire de pose (18a-c), qui est prévu pour adapter une forme extérieure de l'unité d'isolation (12a-c) à la première unité modulaire (14a-c) en vue d'une pose de l'unité d'isolation (12a-c), l'unité d'isolation pouvant être courbée et/ou pliée au moyen de l'élément auxiliaire de pose (18a-c),
dans lequel l'élément auxiliaire de pose (18a-c) comprend dans au moins un état démonté au moins une encoche de l'unité d'isolation (12a-c), l'encoche étant une rainure et/ou une cavité longitudinale, et
qui comprend au moins un élément de compensation de dilatation (20a-c), qui est configuré pour compenser au moins essentiellement une dilatation thermique d'au moins une zone partielle de l'unité d'isolation (12a-c),
dans lequel l'élément de compensation de dilatation (20a-c) empêche et/ou réduit au moins essentiellement, dans au moins un état de fonctionnement, la transmission d'une dilatation thermique de la zone partielle de la zone partielle à au moins une autre zone partielle de l'unité d'isolation (12a-c).

2. Dispositif d'appareil ménager selon la revendication 1, **caractérisé en ce qu'**une direction d'étendue longitudinale (22a-c) d'au moins une section (24a-c) de l'élément auxiliaire de pose (18a-c) est orientée de façon angulaire, dans au moins un état démonté, par rapport à une direction d'étendue longitudinale (26a-c) d'au moins une section (28a-c) de l'élément de compensation de dilatation (20a-c),
dans lequel la direction d'étendue longitudinale (22a-c) et la direction d'étendue longitudinale (26a-c) sont disposées dans un plan, à l'état démonté, qui est défini par l'unité d'isolation (12a-c), et la direction d'étendue longitudinale (22a-c) forme avec la direction d'étendue longitudinale (26a-c) un angle minimal supérieur à 0° et au maximum de 90°.

3. Dispositif d'appareil ménager selon l'une des revendications précédentes, **caractérisé en ce que** l'élément auxiliaire de pose (18a-c) est adjacent, dans au moins un état démonté, à une bordure latérale (30a-c) de l'unité d'isolation (12a-c),
dans lequel la bordure latérale, à l'état démonté, est une bordure et/ou un bord de l'unité d'isolation (12a-c), qui délimite dans l'état démonté une étendue surfacique de l'unité d'isolation (12a-c), qui délimite et/ou définit et/ou borde l'unité d'isolation (12a-c), dans une vue verticale sur un plan d'étendue principale de l'unité d'isolation (12a-c) dans le plan d'étendue principale.

4. Dispositif d'appareil ménager selon la revendication 3, **caractérisé en ce que** l'élément auxiliaire de pose (18a, 18c), dans au moins un état démonté, forme un angle minimal (68a, 68c) d'au moins sensiblement 45° avec la bordure latérale (30a, 30c) de l'unité d'isolation (12a, 12c).

5. Dispositif d'appareil ménager selon l'une des revendications précédentes, **caractérisé en ce que** l'élément de compensation de dilatation (20a-c) présente dans au moins un état démonté au moins un affaiblissement de matériau de l'unité d'isolation (12a-c),
dans lequel l'affaiblissement de matériau de l'unité d'isolation (12a-c) est une zone partielle de l'unité d'isolation (12a-c), dans laquelle l'unité d'isolation (12a-c) présente au moins une épaisseur de matériau et/ou une épaisseur réduite par rapport à au moins une autre zone partielle de l'unité d'isolation (12a-c) et/ou par rapport aux zones partielles restantes de l'unité d'isolation (12a-c).

6. Dispositif d'appareil ménager selon l'une des revendications précédentes, **caractérisé en ce que** l'élément de compensation de dilatation (20a-c) est disposé, dans au moins dans un état démonté, entièrement à l'intérieur d'une étendue surfacique de l'unité d'isolation (12a-c) dans le plan d'étendue principale, dans une vue verticale sur un plan d'étendue principale de l'unité d'isolation (12a-c).

7. Dispositif d'appareil ménager selon l'une des revendications précédentes, **caractérisé par** au moins une unité d'isolation supplémentaire (32a-c), qui comprend au moins un élément auxiliaire de pose supplémentaire (34a-c) et au moins un élément de compensation de dilatation supplémentaire (36a-c) et qui se différencie dans au moins une caractéristique de l'unité d'isolation (12a-c).

8. Dispositif d'appareil ménager selon la revendication 7, **caractérisé en ce que** l'unité d'isolation (12a-c) et l'unité d'isolation supplémentaire (32a-c) ont, dans au moins un état démonté, au moins sensiblement la même étendue surfacique.

9. Dispositif d'appareil ménager selon la revendication 7 ou 8, **caractérisé en ce que**, dans au moins dans un état démonté, dans une vue verticale sur un plan d'étendue principale de l'unité d'isolation (12a-c) et dans le cas d'un agencement chevauchant de l'unité d'isolation (12a-c) et de l'unité d'isolation supplémentaire (32a-c), l'élément auxiliaire de pose (18a-c) et l'élément auxiliaire de pose supplémentaire (34a-c) sont disposés sans se chevaucher.

10. Dispositif d'appareil ménager selon l'une des revendications 7 à 9, **caractérisé en ce que**, dans au moins dans un état démonté, dans une vue verticale sur un plan d'étendue principale de l'unité d'isolation (12a-c) et dans le cas d'un agencement chevauchant de l'unité d'isolation (12a-c) et de l'unité d'isolation supplémentaire (32a-c), l'élément de compensation de dilatation (20a-c) et l'élément de compensation de dilatation supplémentaire (36a-c) sont disposés sans se chevaucher.

11. Dispositif d'appareil ménager selon l'une des revendications précédentes, **caractérisé en ce que** l'unité d'isolation (12a-b) est formée d'une seule pièce.

12. Dispositif d'appareil ménager selon l'une des revendications 1 à 10, **caractérisé en ce que** l'unité d'isolation (12a-b) comprend au moins un premier sous-élément d'isolation (38c) et au moins un deuxième sous-élément d'isolation (40c), qui sont conçus pour un montage modulaire.

13. Dispositif d'appareil ménager selon la revendication 12, **caractérisé en ce que** le premier sous-élément d'isolation (38c) et le deuxième sous-élément d'isolation (40c) se différencient l'un de l'autre dans au moins une caractéristique.

14. Appareil ménager, en particulier appareil de cuisson ménager, comprenant au moins un dispositif d'appareil ménager (10a-c) selon l'une des revendications précédentes.
